# EUROPÄISCHE PATENTSCHRIFT

(11) **EP 0 095 997 B1**
(45) Veröffentlichungstag und Bekanntmachung des Hinweises auf die Patenterteilung: **01.04.1987**
(21) Anmeldenummer: 83710018.9
(22) Anmeldetag: 11.04.1983
(51) Int. Cl.: C25B 1/30, C25B 9/00

(54) **Verfahren zur elektrolytischen Erzeugung von Wasserstoffperoxyd und dessen Verwendung**
Process for the electrolytic production of hydrogen peroxide, and use thereof
Procédé pour la production de l'eau oxygénée et son utilisation

(30) Priorität: 28.05.1982 CH 3294/82
(43) Veröffentlichungstag der Anmeldung: 07.12.1983
(73) Patentinhaber: BBC Brown Boveri AG, CH-5401 Baden (CH)
(72) Erfinder: Stucki, Samuel, Dr., CH-5400 Baden (CH)

## Beschreibung

Die Erfindung geht aus von einem Verfahren zur elektrolytischen Erzeugung von Wasserstoffperoxyd nach der Gattung des Oberbegriffs des Anspruchs 1 und dessen Verwendung nach der Gattung des Oberbegriffs des Anspruchs 8.

Wasserstoffperoxyd wird heute entweder nach dem älteren Peroxodischwefelsäure- oder dem jüngeren Anthrachinon-Verfahren hergestellt. Dabei beträgt der Aufwand allein an elektrischer Energie im ersten Fall ca. 13 000 kWh und im zweiten Fall (bei elektrolytischer Wasserstofferzeugung) ca. 2000 kWh pro Tonne Wasserstoffperoxyd.

Wasserstoffperoxyd entsteht unter anderem auch in elektrolytischen Zellen unter der Voraussetzung, dass Sauerstoff an der Kathodenseite vorhanden ist und die Kathode aus Kohlenstoff oder sonst einem, die elektrochemische Reduktion des Sauerstoffs zu H₂0₂ begünstigenden Material besteht. Die Reaktionsgleichung lautet:

Bei Brennstoffzellen, wo man bekanntlich eine Reduktion des Sauerstoffs zu Wasser anstrebt, stellt diese schädliche Reaktion ein besonderes Problem dar.

Die oben genannte Reaktion ist unter Verwendung von verschiedenen flüssigen Elektrolyten (z. B. Kalilauge oder Kaliumchloridlösung) schon zur Wasserstoffperoxydgewinnung vorgeschlagen worden (B. Kastening und W. Faul, Herstellung von Wasserstoffperoxid durch kathodische Reduktion von Sauerstoff, Chemie IngenieurTechnik 49, 1977, Nr. 11, S. 911). Dieses Verfahren hat sich jedoch im technisch-industriellen Massstab nicht durchsetzen können, da das H₂0₂ nur in einer Konzentration von ca. 1-3% in einem wässerigen Elektrolyten anfällt und von diesem erst abgetrennt werden muss. Bei dieser Abtrennung ergeben sich schwer zu lösende Probleme. Ausserdem ist der apparative und energetische Aufwand beträchtlich.

Aus der FR-A-2 493 878 ist ein Verfahren sowie eine Elektrolysezelle zur Herstellung von H₂0₂ aus einer wässerigen, einen Elektrolyten (NaOH) enthaltenden 0₂-Emulsion (0₂-Bläschen in Suspension) bekannt, wobei die Flüssigkeit eine poröse, aus Graphitfilz bestehende Kathode quer durchsetzt. Kathoden- und Anodenraum sind durch eine semipermeable Membran aus Kunststoff getrennt, wobei unter anderem auch Kationenaustauscher (z.B. «Nafion 427», 152 E, 125 von Du Pont) genanntwerden. Das an der Anode gebildete O₂ wird in den Kathodenraum zurückgeführt.

Die US-A-3 856 640 beschreibt die Herstellung von H₂0₂ aus einem wässerigen Elektrolyten in einer Durchlaufzelle mit Separator. Als Separatormaterial wird unter anderem «Nafion» erwähnt. Aus der EP-A-0 031 660 ist ein Elektrolyseapparat mit Kunststoffpolymer als Feststoffelektrolyt, porösen Stromkollektoren und porösen filmartigen Katalysatorschichten als Elektroden bekannt, wobei letztere direkt mit dem Kunststoffpolymer verbunden sind.

Die GB-A-2 071 157 beschreibt eine katalytische Elektrode auf einem Polymer-Feststoffelektrolyten. Als Elektrodenmaterialien werden Pt-Metalloxyde und [r0₂/Ru0₂-Mischungen erwähnt.

In Anbetracht des verhältnismässig hohen Energiebedarfs der herkömmlichen industriellen Verfahren und der technologischen Schwierigkeiten bei der Anwendung neuerer Prozesse unter Verwendung klassischer flüssiger Elektrolyte besteht ein ausgesprochenes Bedürfnis nach wirtschaftlicheren Produktionsmethoden von Wasserstoffperoxyd, dessen Weltproduktion im Jahre 1975 die Ziffer von 500 000 t erreichte.

Der Erfindung liegt die Aufgabe zugrunde, ein Herstellungsverfahren für Wasserstoffperoxyd H₂0₂ anzugeben, welches bei hoher Wirtschaftlichkeit unter Vermeidung aufwendiger Trennungs- und Reinigungsverfahren auf einfache Weise ein Erzeugnis liefert, welches in vielen Fachgebieten möglichst direkt verwendet werden kann.

Diese Aufgabe wird durch die im kennzeichnenden Teil des Anspruchs 1 angegebenen Merkmale gelöst.

Vorzugsweise wird die Aufgabe durch die im Anspruch 5 angegebenen zusätzlichen Merkmale gelöst.

Die Erfindung wird anhand der nachfolgenden, durch Figuren erläuterten Ausführungsbeispiele beschrieben.

Dabei zeigt:
Fig. 1 den grundsätzlichen Aufbau einer elektrolytischen Zelle im Schnitt (schematisch) und die beteiligten Prozesse,
Fig. 2 das Funktionsschema einer elektrolytischen Zelle für eine erste Variante des Verfahrens,
Fig. 3 das Funktionsschema einer elektrolytischen Zelle für eine andere Variante des Verfahrens,
Fig. 4 den schematischen Aufbau einer Elektrolyse-Vorrichtung zur Herstellung von H₂0₂ im Schnitt.

In Fig. 1 ist der grundsätzliche Aufbau einer zur H₂0₂-Erzeugung geeigneten Zelle im Schnitt sowie deren Arbeitsweise schematisch dargestellt. 1 ist der auf H₃0⁺⁻ oder OH⁻⁻lonenleitung basierende Feststoffelektrolyt, der vorzugsweise als lonenaustauschermembran in Form einer Folie vorliegt. Dafür wird vorteilhafterweise ein perfluorierter Polymer mit Sulfosäuren als ionenaustauschende Gruppen verwendet. Da der Feststoffelektrolyt im Gegensatz zu herkömmlichen Zellen dieser Ausführungsart nicht die Funktion der Gastrennung übernehmen muss sondern lediglich die Elektroden entgegengesetzter Polarität zu trennen, d. h. in einem bestimmten minimalen Abstand zur Vermeidung von Kurzschlüssen festzuhalten hat und ausserdem der lonenleitung dient, kann diese Folie sehr dünn sein. Sie darf überdies porös, d.h. gasdurchlässig sein. Als geeignetes Material kann z. B. ein unter dem Handelsnamen «Nafion» bekanntes Produkt von Du Pont verwendet werden. Auf dem Feststoffelektrolyten 1 sitzt auf der positiven, durch + markierten Seite eine als Anode wirkende gasdurchlässige, elektrisch leitende Beschichtung 2, auf der negativen, durch - markierten Seite eine als Kathode wirkende Beschichtung 3 mit ähnlichen Eigenschaften. Die als Anode wirkende Beschichtung 2 wird in vorteilhafter Weise als Elektrokatalysator auf der Basis von Platinmetallen, Platinmetalloxyden oder deren Mischungen, vorzugsweise als IrO₂/RuO₂-Schicht ausgeführt. Im Falle eines OH⁻-leitenden Elektrolyten würde diese Beschichtung vorzugsweise aus NiO bestehen. Die als Kathode wirkende Beschichtung 3 dagegen muss aus einem Material bestehen, das die Reduktion des O₂ zu H₂0₂ katalytisch begünstigt, wozu vor allem aktivierte, elementaren Kohlenstoff enthaltende Substanzen (z. B. Kohlepulver) sowie gewisse Metallchelate gehören. 4 stellen die je auf der Aussenseite des Beschichtungen 2 und 3 angeordneten Stromzuführungen (Stromkollektoren) dar, welche als wellenförmige durchlöcherte Bleche, Metallgitter oder Metallgewebe ausgeführt sein können. 5 ist eine Gleichstromquelle mit der Spannung U. In der Fig. 1 sind noch die Strömungsrichtungen des zugeführten H₂0 und des abgeführten H₂0₂ (als wässerige Lösung) sowie symbolisch des von aussen zusätzlich zugeleiteten ½ O₂ in den richtigen stöchiometrischen Verhältnissen eingezeichnet (durch Pfeile angedeutet). Aus technischen Gründen muss dann allerdings in der Praxis O₂ in überstöchiometrischer Menge zugeführt werden. Ferner ist auf der positiven Seite das entstehende ½ O₂ und auf der negativen Seite das verbrauchte ½ O₂ + ½ O₂ sowie im Innern des Feststoffelektrolyten 1 das durch die Membran wandernde 2H eingezeichnet. Die Elektronenströme 2e- sind ebenfalls sowohl auf der Anoden- wie auf der Kathodenseite durch Pfeile angedeutet.

Fig. 2 stellt das Funktionsschema einer elektrolytischen Zelle für eine erste Variante des Herstellungsverfahrens für H₂0₂ dar. Die Bezugszeichen 1-4 entsprechen genau denjenigen der Fig. 1. Sowohl der von aussen zugeleitete Gasstrom ½ O₂ wie der auf der Anodenseite entstehende und um den Feststoffelektrolyten 1 herumgeleitete und der Kathodenseite zugeführte Gasstrom ½ O₂ ist durch entsprechende Pfeile eingezeichnet. Die übrigen Symbole ergeben sich analog zu Fig. 1.

In Fig. 3 ist das Funktionsschema einer elektrolytischen Zelle für eine zweite Variante des Herstellungsverfahrens für H₂0₂ dargestellt. Die Bezugszeichen 1-4 entsprechen genau denjenigen der Fig. 1. Der Feststoffelektrolyt 1 ist hier als gasdurchlässige Membran ausgeführt. Der von aussen zugeleitete Gasstrom ½ O₂ wie auch der auf der Anodenseite entstehende Gasstrom ½ O₂ bzw. die beiden, durch den Feststoffelektrolyten 1 hindurchtretenden vereinigten Gasströme sind im stöchiometrisch richtigen Verhältnis in der Figur eingezeichnet und mit Pfeilen versehen. Alle übrigen Symbole ergeben sich im gleichen Sinn wie in Fig. 1 dargestellt.

Fig. 4 stellt den schematischen Aufbau einer Elektrolyse-Vorrichtung zur Herstellung von H₂0₂ im Schnitt dar. Die den Bezugszeichen 1-4 entsprechenden Bauelemente sind mit denjenigen der Fig. 1 identisch. 7 ist ein auf einer Grundplatte 8 wasser- und gasdicht aufgebautes Druckgefäss zur Aufnahme der elektrolytischen Zelle im engeren Sinn.

Letztere besitzt auf der positiven Seite einen allseitig abgeschlossenen Raum, die Anodenkammer 9, welche auf ihrer oberen Seite mit einem Überlaufstutzen 10 für H₂0 und O₂ versehen ist. Analog befindet sich auf der gegenüberliegenden Seite des Feststoffelektrolyten 1 ebenfalls ein abgeschlossener Raum, die Kathodenkammer 11, die an ihrer oberen Stirnseite eine Öffnung, den Einströmungsstutzung 12 für 0₂ oder das sauerstoffhaltige Gas, z. B. Luft (0₂ + N₂) aufweist.

13 ist die Wasserzuleitung (Einspeisung), 15 eine Umwälzpumpe für das Wasser. Zur Regulierung des Wasserspiegels im Druckgefäss 7 ist eine Niveaukontrolle 16 (symbolisch angedeutet) vorgesehen, welche von einem Regulierventil 14 aus gesteuert ist. 17 ist die Zuleitung für den Sauerstoff bzw. das sauerstoffhaltige Gas (z. B. Luft), durch das Symbol (N₂)+0₂ angedeutet. 18 stellt ein Ventil zur Druckkonstanthaltung (pₒ) im Druckgefäss 7, 19 die H₂0₂-Ableitung (Entnahme) dar, welche auch das Lösungsmittel H₂0 und das überschüssige sauerstoffhaltige Gas (N₂)+0₂ führt. Die Strömungsrichtungen sind jeweils durch Pfeile eingezeichnet.

### Funktionsweise:

### Siehe Fig. 1 bis 3:

In der für die Herstellung von Wasserstoffperoxyd bestimmten, im wesentlichen aus dem Feststoffelektrolyt 1 und den als Elektroden wirkenden Beschichtungen 2 und 3 bestehenden elektrochemischen Zelle soll grundsätzlich Sauerstoff durch naszierenden Wasserstoff zu H₂0₂ reduziert werden. Dabei spielen sich an den Elektroden - ideale Verhältnisse und vollständiger Stoffumsatz vorausgesetzt - folgende Reaktionen ab:
Anode: Zerlegung von Wasser:
Kathode: Reduktion von Sauerstoff:

Es muss also dafür gesorgt werden, dass sich an der Kathode pro Stoffumsatz 1 mol Sauerstoff befindet. ½ O₂ muss daher zusätzlich von aussen der Zelle zugeführt werden, was in Fig. 1 durch einen schräg nach unten weisenden, auf der Kathodenseite eingezeichneten Pfeil symbolisch angedeutet ist. Die andere Hälfte Sauerstoffmenge entsprechend ½ O₂ stammt aus der Elektrolyse von der Anode (senkrecht nach oben weisender Pfeil) und muss ebenfalls auf irgend eine Weise auf die Kathodenseite gebracht werden.

Dies kann grundsätzlich - immer ideale Verhältnisse vorausgesetzt - auf zwei verschiedene Arten erfolgen:
- Nach Fig. 2 wird die eine Hälfte des Sauerstoffs ½ O₂ direkt von aussen auf die Kathodenseite geleitet. Die andere Hälfte der Sauerstoffmenge, d.h. der an der Anode gebildete naszierende Sauerstoff ½ O₂ wird um den Feststoffelektrolyten 1 herum ebenfalls auf die Kathodenseite geleitet. Hier wird der insgesamt verfügbare Sauerstoff ½ O₂ + ½ O₂ zu H₂0₂ reduziert.
- Nach Fig. 3 wird der Anodenseite der Zelle eine Mischung von H₂0 und ½ O₂ zugeführt. An dieser Seite entsteht zusätzlich der naszierende Sauerstoff % 0₂. Beide Anteile des letzteren, d.h. ½ O₂ + ½ O₂ wandern durch den porösen, gasdurchlässigen Feststoffelektrolyten 1 hindurch, indem die Anodenseite hier unter leichtem Überdruck gegenüber der Kathodenseite gehalten wird. Das Ergebnis ist wiederum 1 mol H₂0₂ durch Reduktion des Sauerstoffs auf der Kathodenseite.

Es soll speziell darauf hingewiesen werden, dass in beiden Fällen reines H₂₀₂ in wässeriger Lösung, frei von jeglichen weiteren Chemikalien entsteht. Eine Trennung von irgendwelchen Elektrolysebestandteilen, wie dies bei der Verwendung flüssiger Elektrolyte der Fall ist, erübrigt sich. Das entstehende Produkt kann in vielen Bereichen von Haushalt, Gewerbe und Industrie direkt verwendet werden.

### Ausführungsbeispiel I:

### Siehe Fig. 1, 2 und 4:

Die zur Durchführung des Verfahrens benutzte elektrolytische Zelle wies als Feststoffelektrolyten 1 eine Membran aus einem perfluorierten Polymer mit Sulfosäuren mit der Handelsbezeichnung «Nafion 120» von Du Pont auf. Diese Nafionfolie war auf der positiven Seite mit einer als Anode wirkenden gasdurchlässigen Beschichtung 2 aus einem Edelmetallmischoxyd, in diesem Falle entsprechend der Formel (Ruₒ,₅ Ir_{0,5})O₂ versehen. Die negative Seite trug die als Kathode wirkende gasdurchlässige Beschichtung 3 in Form eines Graphitüberzugs. Die Stromzuführung erfolgte über die Stromkollektoren 4, wobei auf der Anodenseite eine Folie aus porösem gesinterten Titan und auf der Kathodenseite ein Netz (Drahtgeflecht) aus Nickel Verwendung fand. Die Zelle wurde durch je einen aus Titan gefertigten, die Anodenkammer 9 und die Kathodenkammer 11 bildenden Rahmen abgeschlossen und zusammengehalten. Für die Zu- und Ableitung der verschiedenen Arbeitsmedien war in jedem Rahmen auf der unteren wie der oberen Stirnseite je eine Öffnung vorgesehen. Insbesondere besass der obere Teil der Anodenkammer 9 einen Überlaufstutzen 10 für H₂0 und O₂ und die Kathodenkammer 11 einen Einströmstutzen 12 für O₂ bzw. O₂ + N₂. Die Anodenkammer 9 wurde über die Wasserzuleitung 13 (Einspeisung) und das Regulierventil 14 mit vollentsalztem Wasser von 80°C gespeist. Die Kathodenkammer 11 wurde über den Stutzen 12 mit einem befeuchteten 0₂-Strom von ca. 1 1/h beaufschlagt. Nun wurde eine Gleichstromquelle 5 an die Stromkollektoren 4 der Zelle angeschlossen. Die Spannung U wurde allmählich gesteigert. Bei einer Spannung von ca. 1 V stieg der Strom an. Bei der Spannung von 1,4 V stellte sich eine Stromdichte von 10 mA/cm² ein. Das durch den Stromfluss durch den Feststoffelektrolyten 1 transportierte Wasser wurde in der Kathodenkammer 11 aufgefangen und auf seinen H₂O₂-Gehalt hin untersucht. Dies geschah mittels einer Entfärbungsreaktion einer Permanganatlösung. Es kann im allgemeinen mit einer H₂0₂-Konzentration von 3 Gew.-% in Wasser gerechnet werden.

### Ausführungsbeispiel II:

### Siehe Fig. 4:

, Eine gemäss Beispiel I ausgeführte Zelle wurde in ein unten durch eine Grundplatte 8 abgeschlossenes gasdichtes Druckgefäss 7 eingebaut. Die auf den unteren Stirnseiten der Anodenkammer 9 und der Kathodenkammer 11 angebrachten Öffnungen wurden durch die Grundplatte 8 hindurchgeführt und an die Wasserzuleitung 13 bzw. die H₂O₂-Ableitung 19 (Entnahme) angeschlossen. Die beiden Stutzen 10 und 12 auf den oberen Stirnseiten der Kammern 9 und 11 dagegen blieben nach dem nichtbenetzten oberen Raum des Druckgefässes 7 hin offen. Das Druckgefäss 7 wurde nun durch Einspeisen von Wasser über die Wasserzuleitung 13 und das Regulierventil 14 bis zur Marke der Niveaukontrolle 16 gefüllt. Hierauf wurde das ganze Druckgefäss 7 sowohl gas- wie wasserseitig unter einen Druck pₒ von 10 MPa gesetzt. Das Ventil 18 zur Druckkonstanthaltung (p_{"}) sorgte dabei für die Wahrung dieses Druckes. Es ist selbstverständlich, dass dabei das sauerstoffhaltige, über die Zuleitung 17 zugeführte Gas (im vorliegenden Fall Druckluft N₂ + O₂) sowie das über die Zuleitung 13 eingespeiste Wasser ebenfalls mindestens unter diesem Druck der Vorrichtung zugeführt werden muss. Dann wurde die Vorrichtung durch Anschliessen einer Stromquelle (vgl. 5 in Fig. 1) an die Stromkollektoren 4 und Einschalten der Umwälzpumpe 15 in Betrieb genommen. Bei einer Gleichspannung von 1,4 V und einer geregelten Druckluftzufuhr von 0,5 I/h wurde eine Stromdichte von 100 mA/cm² erreicht. Der H₂0₂-Gehalt der entnommenen wässerigen Lösung betrug durchschnittlich 3 Gew.-%.

Die Erfindung ist nicht auf die Ausführungsbeispiele beschränkt. Insbesondere lässt sich das Verfahren auch mit Leitungswasser von bis 5 g/I Salzgehalt durchführen.

## Patentansprüche

1. Verfahren zur elektrochemischen Erzeugung von Wasserstoffperoxyd H₂0₂ aus Wasser und Sauerstoff in einer elektrolytischen Zelle, dadurch gekennzeichnet, dass als Elektrolyt ein H₃O⁺-oder OH--leitender Feststoffelektrolyt (1) in Form einer lonenaustauschermembran verwendet wird, die auf ihren Seitenflächen poröse, gasdurchlässige, elektrisch leitende Beschichtungen (2, 3), die als Anode und Kathode fungieren, aufweisen, und dass dem Feststoffelektrolyten (1) auf der Anodenseite reines Wasser oder Leitungswasser mit bis zu 5 g/I Salzgehalt und auf der Kathodenseite ein sauerstoffhaltiges Gas oder reiner Sauerstoff zugeführt und auf der Kathodenseite das erzeugte H₂O₂ abgeführt wird.

2. Verfahren nach Anspruch 1, dadurch gekennzeichnet, dass das dem Feststoffelektrolyten (1) zugeführte Leitungswasser frei von höherwertigen Kationen ist.

3. Verfahren nach Anspruch 1, dadurch gekennzeichnet, dass dem Feststoffelektrolyten (1) reines vollentsalztes Wasser zugeführt wird.

4. Verfahren nach Anspruch 1, dadurch gekennzeichnet, dass als Feststoffelektrolyt (1) eine lonenaustauschermembran in Form einer Folie vom Typ perfluorierter Polymer mit Sulfosäuren als ionenaustauschende Gruppen verwendet wird, welche auf der einen Seite eine als Anode wirkende gasdurchlässige Beschichtung (2) auf der Basis von Ir0₂/Ru0₂ und auf der anderen Seite eine als Kathode wirkende gasdurchlässige Beschichtung (3) auf der Basis von Kohlepulver trägt und dass als Stromzuführung mindestens auf der Kathodenseite ein gitter- oder gewebeartiger Stromkollektor (4) vorgesehen ist.

5. Verfahren nach Anspruch 1, dadurch gekennzeichnet, dass sowohl der von aussen zugeführte Sauerstoff wie der an der Anode erzeugte Sauerstoff der Kathode auf der dem Feststoffelektrolyten abgewandten Seite zugeleitet werden.

6. Verfahren nach Anspruch 1, dadurch gekennzeichnet, dass als Feststoffelektrolyt (1) eine poröse, für Sauerstoff gasdurchlässige lonenaustauschermembran verwendet wird, und dass der von aussen zugeführte Sauerstoff zusammen mit dem Wasser auf der Anodenseite der Zelle eingeleitet und mit dem an der Anode erzeugten Sauerstoff unter Überdruck durch den porösen Feststoffelektrolyten (1) hindurch auf die Kathodenseite hin- übergeleitet wird.

7. Verfahren nach Anspruch 1, dadurch gekennzeichnet, dass das Wasser über eine Wasserzuleitung (19) der sich in einem unter dem Druck pₒ stehenden Druckgefäss (7) mit abschliessender Grundplatte (8) befindlichen, aus einem Feststoffelektrolyten (1), gasdurchlässigen Beschichtungen (2, 3) und Stromkollektoren (4) bestehenden und eine Anodenkammer (9) mit einem Überlaufstutzen (10) für Wasser und Sauerstoff sowie eine Kathodenkammer (11) mit einem Einströmungsstutzen (12) für Sauerstoff oder ein sauerstoffhaltiges Gas aufweisenden elektrolytischen Zelle auf der Seite der Anodenkammer (9) zugeführt und mittels einer Umwälzpumpe (15) in dauernder Zirkulation gehalten wird, dass der von aussen zugeführte Sauerstoff oder das sauerstoffhaltige Gas über eine Zuleitung (17) in den benetzten oder den nicht benetzten inneren Raum des Druckgefässes (7) eingeleitet wird und dass der in der Anodenkammer (9) erzeugte Sauerstoff über den Überlaufstutzen (10) in den oberen, nicht benetzten Raum des Druckgefässes (7) eingeleitet wird und dass der gesamte Sauerstoff über diesen besagten nicht benetzten Raum in die Kathodenkammer (11) der Zelle gedrückt wird, wobei auf der Anoden- und der Kathodenseite der gleiche Druck aufrechterhalten wird, und dass ferner der Wasserspiegel im Druckgefäss (7) über eine ein Regulierventil (14) in der Wasserzuleitung (13) steuernden Niveaukontrolle (16) in beliebig engen Grenzen gehalten wird, und dass der Zelle schliesslich als Erzeugnis eine wässerige Lösung von Wasserstoffperoxyd, welche noch Anteile von Sauerstoff und/oder Luftstickstoff enthalten kann, über eine mit einem Ventil (18) zur Druckkonstanthaltung versehene Ableitung (19) entnommen wird.

8. Verwendung des Verfahrens nach Anspruch 1 zur Herstellung einer wässerigen H₂0₂-Lösung zur direkten Entkeimung und Wasseraufbereitung und zum direkten Bleichen, sowohl allein als auch in Verbindung mit Ultraviolett-Strahlung.

## Claims

1. Process for the electrochemical production of hydrogen peroxide H₂0₂ from water and oxygen in an electrolytic cell, characterized in that the electrolyte used is an H₃0⁺⁻ or OH⁻⁻conducting solid electrolyte (1) in the form of an ion exchanger membrane which, on its side faces, has porous, gas-permeable, electrically conductive coatings (2, 3) which function as the anode and cathode, and that pure water or tap water with a salt content of up to 5 g/I is fed to the solid electrolyte (1) on the anode side and an oxygen-containing gas or pure oxygen is fed to the cathode side, and the H₂0₂ produced is taken off from the cathode side.

2. Process according to Claim 1, characterized in that the tap water fed to the solid electrolyte (1) is free of polyvalent cations.

3. Process according to Claim 1, characterized in that pure deionized water is fed to the solid electrolyte (1).

4. Process according to Claim 1, characterized in that the solid electrolyte (1) used is an ion exchanger membrane in the form of a film of the type of a perfluorinated polymer with sulphonic acids as the ion-exchanging groups, which membrane carries gas-permeable coating (2) based on IrO_{z}/Ru0₂ and acting as the anode on one side and a gas-permeable coating (3) based on carbon powder and acting as the cathode on the other side, and that a grid-like or fabric-like current collector (4) is provided as the current supply at least on the cathode side.

5. Process according to Claim 1, characterized in that both the oxygen fed from outside and the oxygen produced at the anode are passed to the cathode on the side facing away from the solid electrolyte.

6. Process according to Claim 1, characterized in that the solid electrolyte (1) used is a porous ion exchanger membrane which is gas-permeable for oxygen, and that the oxygen fed from the outside is introduced together with the water on the anode side of the cell and transferred together with the oxygen produced at the anode under a positive pressure through the porous solid electrolyte (1) to the cathode side.

7. Process according to Claim 1, characterized in that the water is fed via a water feed line (13) to the electrolytic cell which is located in a pressure vessel (7) subjected to the pressure pₒ and having a sealing base plate (8), consists of a solid electrolyte (1), gas-permeable coatings (2, 3) and current collectors (4) and has an anode chamber (9) with an overflow branch (10) for water and oxygen as well as a cathode chamber (11) with an inflow branch (12) for oxygen or an oxygen-containing gas, on the side of the anode chamber (9) and is continuously circulated by means of a circulation pump (15), that the oxygen or oxygen-containing gas fed from the outside is introduced via a feed line (17) in the wetted or unwetted interior of the pressure vessel (7), and that the oxygen produced in the anode chamber (9) is introduced via the overflow branch (10) into the upper, unwetted space of the pressure vessel (7), and that all the oxygen is forced via the said unwetted space into the cathode chamber (11) of the cell, the same pressure being maintained on the anode side and cathode side, and that, moreover, the water level in the pressure vessel (7) is maintained within limits by means of a level controller (16) which actuates a control valve (14) in the water feed line (13), and that an aqueous solution of hydrogen peroxide, which can still contain fractions of oxygen and/or atmospheric nitrogen, is finally taken off as the product from the cell via a discharge line (19) provided with a valve (18) for keeping the pressure constant.

8. Use of the process according to Claim 1 for the production of an aqueous H₂0₂ solution for direct sterilization and water treatment and for bleaching, both by itself and in conjunction with ultraviolet radiation.

## Revendications

1. Procédé pour la génération électrochimique d'eau oxygénée, H₂0₂ à partir d'eau et d'oxygène dans une cellule électrolytique, caractérisé en ce que l'on met en oeuvre en tant qu'électrolyte un corps électrolytique solide (1) conducteur des ions H₃0⁺⁻ ou OH--sous forme d'une membrane échangeuse d'ions qui présente sur ses faces latérales des couches poreuses, perméables au gaz, conductrices de l'électricité (2, 3), faisant fonction d'anode et de cathode, et en ce que l'on fait passer de l'eau pure ou de l'eau du réseau avec une teneur en sels pouvant aller jusqu'à 5 g/I sur le côté anode du corps électrolytique solide (1) et un gaz contenant de l'oxygène ou de l'oxygène pur sur le côté cathode et en ce que l'on prélève du côté cathode l'H₂0₂ obtenue.

2. Procédé selon la revendication 1, caractérisé en ce que l'eau du réseau que l'on amène au corps électrolytique solide (1) est dépourvue de cations polyvalents.

3. Procédé selon la revendication 1, caractérisé en ce que l'on alimente le corps électrolytique solide (1) en eau pure entièrement désionisée.

4. Procédé selon la revendication 1, caractérisé en ce que l'on met en ceuvre une membrane échangeuse d'ions en tant que corps électrolyte solide (1), sous forme d'un film du type polymère perfluoré avec des acides sulfoniques en tant que groupes échangeurs d'ions, lequel porte d'un côté une couche perméable aux gaz (2) à base de IrO₂/RuO₂, jouant le rôle d'anode et de l'autre côté une couche perméable aux gaz (3) à base de poudre de charbon, jouant le rôle de cathode, et en ce que l'on prévoit en tant qu'alimentation de courant, au moins du côté de la cathode, un collecteur de courant (4) de type grille ou de type toile.

5. Procédé selon la revendication 1, caractérisé en ce qu'aussi bien l'oxygène amené de l'extérieur que l'oxygène engendré à l'anode sont amenés à la cathode du côté ne faisant pas face au corps électrolyte solide.

6. Procédé selon la revendication 1, caractérisé en ce que l'on met en oeuvre en tant que corps électrolytique solide (1) une membrane échangeuse d'ions poreuse, perméable au gaz oxygène, et en ce que l'on amène l'oxygène venant de l'extérieur ainsi que l'eau du côté anode de la cellule, et qu'on les fait passer avec l'oxygène obtenu à l'anode à l'aide d'une surpression, à travers le corps électrolytique solide poreux (1) pour atteindre le côté cathode.

7. Procédé selon la revendication 1, caractérisé en ce que l'on amène l'eau par une conduite d'eau (13) à une cellule électrolytique qui se trouve dans un récipient pressurisé (7) placé sous la pression pₒ avec une plaque de base étanche (8), constituée d'un corps électrolyte solide (1), de couches perméables aux gaz (2, 3) et de collecteurs de courant (4) et possédant une chambre anodique (9) avec un déversoir (10) pour l'eau et l'oxygène, de même qu'une chambre cathodique (11) avec un moyen d'entrée (12) pour l'oxygène ou pour un gaz contenant de l'oxygène, sur le côté de la chambre anodique (9) et qu'on la maintient en circulation permanente au moyen d'une pompe de circulation (15), en ce que l'on amène l'oxygène ou le gaz contenant de l'oxygène, introduit de l'extérieur, par une conduite d'amenée (17) dans l'espace humidifié ou non-humidifié du récipient pressurisé (7) et en ce que l'on introduit l'oxygène obtenu dans la chambre anodique (9) par le déversoir (10) dans l'espace supérieur, non-humidifié du récipient pressurisé (7) et en ce que l'on comprime tout l'oxygène sur ledit espace non-humidifié dans la chambre cathodique (11) de la cellule, où l'on maintient la même pression du côté de l'anode et du côté de la cathode, et en ce que l'on maintient en outre le niveau d'eau dans le récipient pressurisé (7) dans des limites extrêmement étroites, par l'intermédiaire d'un contrôleur de niveau (16) qui actionne une vanne régulatrice (14) dans la conduite d'amenée d'eau (13) et en ce que l'on prélève finalement de la cellule, en tant que produit, une solution aqueuse d'eau oxygénée, qui peut contenir encore des composants d'oxygène et/ou d'azote atmosphérique, par l'intermédiaire d'une conduite de retrait (19) munie d'une vanne (18) prévue pour le maintien d'une pression constante.

8. Mise en oeuvre du procédé selon la revendication 1 pour la fabrication d'une solution aqueuse d'H₂0₂, pour la stérilisation et l'épuration directes de l'eau, et pour sa décoloration, aussi bien seul qu'en combinaison avec une irradiation ultraviolette.
